# EUROPÄISCHE PATENTANMELDUNG

(11) **EP 0 111 473 A2**
(43) Veröffentlichungstag der Anmeldung: **20.06.1984**
(21) Anmeldenummer: 83890221.1
(22) Anmeldetag: 06.12.1983
(51) Int. Cl.: A47B 96/02

(54) **Fachboden aus Blech**

(30) Priorität: 06.12.1982 AT 4427/82
(71) Anmelder: VOEST-ALPINE KREMS Gesellschaft m.b.H., A-3502 Krems/Donau (AT)
(72) Erfinder: Waas, Karl, A-3500 Krems/D. (AT); Hofstetter, Hans, Dipl.Ing., A-3500 Krems/D. (AT)
(74) Vertreter: Beer, Manfred, Dipl.-Ing.

(57) **Zusammenfassung**

Es wird ein Fachboden aus Blech beschrieben, dessen Längsränder zur Bildung eines Randprofils (1,2,3) abgewinkelt sind; das Randprofil (1,2,3) ist dabei von einer Stirnfläche (1) des Fachbodens und von einem daran unten anschließenden Randabschnitt (2) mit einem nach oben abstehenden Steg (3) gebildet. Am Fachboden unten liegt ein Verstärkungsprofil (4) an, das schräg zum Randprofil (1,2,3) angeordnet ist und in das Randprofil (1,2,3) paßt. Das Verstärkungsprofil (4) weist an seiner Unterseite beiderends einen zu seiner Längserstreckung schrägen Schlitz (5) auf. In den Schlitz (5) kann der Steg (3) des Fachbodens einrasten, wobei sich das Randprofil (1,2,3) elastisch verformt. Das Verstärkungsprofil (4) braucht zur Herstellung der Verbindung mit dem Fachboden mit seinen Enden nur in das Randprofil (1,2,3) an den gegenüberliegenden Längsseiten des Fachbodens geschoben zu werden.

Vorzugsweise ist am Fachboden lediglich ein einziges Verstärkungsprofil (4) diagonal angeordnet. Der in den Schlitz (5) einrastende Steg (3) ist zweckmäßig die nach oben umgebogene Endkante des Randabschnittes (2).

## Beschreibung

Die Erfindung betrifft einen Fachboden aus Blech, dessen Längsränder zur Formung eines Randprofils abgewinkelt sind, das von einer Stirnfläche des Fachbodens sowie von einem daran unten anschließenden Randabschnitt mit einem nach oben abstehenden Steg gebildet ist, mit einem am Fachboden unten anliegenden, in das Randprofil passenden Verstärkungsprofil.

Zur Verstärkung der Tragfähigkeit von Regalfachböden aus Blech ist die Anordnung von Verstärkungsprofilen an der Unterseite des Bleches bekannt, die mit dem Blech zumeist - mittels Schrauben oder Nieten verbunden sind. Meist werden mehrere parallele Verstärkungsprofile zur Verstärkung eines Regalfachbodenes verwendet, wobei die Verstärkungsprofile in Richtung der Tiefe oder der Breite des Regalfachbodens verlaufen. Allen bekannten Verstärkungen haftet der gemeinsame Nachteil an, daß sie nur in einer Richtung wirksam sind. Außerdem sind Schraub- oder Nietverbindungen aufwendig.

Die Erfindung bezweckt die Bereitstellung eines vereinfachten, besser verstärkten Fachbodens; die Verstärkungsprofile sollen an der Unterseite der Fachböden durch Einrasten einfach befestigt werden können. Diese Aufgabe wird bei einem Fachboden der eingangs erwähnten Art dadurch gelöst, daß das in an sich bekannter Weise schräg zum Randprofil angeordnete Verstärkungsprofil an seiner Unterseite beiderends einen zu seiner Längserstreckung schrägen Schlitz aufweist, in welchen der Steg unter elastischer Verformung des Randprofils einrasten kann. Es braucht das Verstärkungsprofil mit seinen Enden nur in das Randprofil an gegenüberliegenden Längsseiten des Fachbodens geschoben zu werden, um eine feste Verbindung herzustellen. Aus einem unverstärkten Fachboden kann derart sehr einfach ein verstärkter Fachboden gemacht werden. Der schräge Verlauf der Schlitze gewährleistet eine statisch günstige schräge Anordnung des Verstärkungsprofils in bezug-auf den Fachboden.

Für eine besonders feste Verbindung ist es zweckmäßig, wenn der Schlitz bis zu einer Höhe, die wenig kleiner als die Höhe des Steges ist, in die Seitenschenkel des Verstärkungsprofils hineinreicht.

Bei einer einfachen Ausführungsform ist der in den Schlitz einrastende Steg die nach oben umgebogene Endkante des Randabschnittes.

Vorzugsweise ist der erfindungsgemäße Fachboden gekennzeichnet durch lediglich ein einziges, diagonal angeordnetes Verstärkungsprofil.

Vorteilhaft ist die Außenhöhe des Verstärkungsprofils etwa gleich groß wie die Innenhöhe des Bandprofils.

Zweckmäßig endet das Verstärkungsprofil an seiner Unterseite parallel zum schrägen Schlitz und besitzt eine schräg nach oben weisende Auflauffläche, die das Einschieben der Enden des Verstärkungsprofils in das Randprofil erleichtert.

Bei einer vorteilhaften Ausführungsform mit einem U-förmigen Verstärkungsprofil sind die Schlitze in dessen Mittelsteg angeordnet.

Die Erfindung wird an Hand eines in der Zeichnung dargestellten Ausführungsbeispiels eines erfindungsgemäßen Regalfachbodens näher erläutert.

In der Zeichnung zeigt
Fig. 1 den verstärkten Regalfachboden von unten und
Fig. 2 ein Detail aus Fig. 1, nämlich die Verbindung zwischen einem Ende eines Verstärkungsprofils und dem Längsrandbereich des Regalfachbodens, im Schräqriß.

Das Blech des rechteckigen Regalfachbodens ist an seinen Längsrändern zur Formung eines Randprofils abgewinkelt, das von einer Stirnfläche 1 des Fachbodens sowie von einem daran unten anschließenden Randabschnitt 2 gebildet ist. Der Randabschnitt 2 hat eine nach oben umgebogene Endkante, die einen vom Randabschnitt 2 nach oben abstehenden Steg 3 bildet.

Am Regalfachboden liegt unten ein einziges, U-förmiges Verstärkungsprofil 4 an, welches in bezug auf den Fachboden diagonal angeordnet ist. Im (unten befindlichen) Mittelsteg des Verstärkungsprofils 4 ist nahe von jedem Ende des letzteren ein zur Längserstreckung des Verstärkungsprofils 4 schräger Schlitz 5 angeordnet. Der Schlitz 5 reicht bis zu einer Höhe, die wenig kleiner als die Höhe des Steges 3 ist, in die Seitenschenkel des Verstärkungsprofils 4 hinein.

Der nach oben abstehende Steg 3 des Randabschnittes 2 ist in den Schlitz 5 des Verstärkungsprofils 4 eingerastet.

Das Verstärkungsprofil 4 endet an seiner Unterseite parallel zum schrägen Schlitz 5 und ist dort mit einer von seinem Mittelsteg schräg nach oben weisenden Auflauffläche 6 versehen. Die Außenhöhe des Verstärkungsprofils 4 ist etwa gleich groß wie die Innenhöhe des Randprofils an den Längsseiten des Fachbodens, sodaß das Verstärkungsprofil 4 im Längsrandbereich des Regalfachbodens fest eingeklemmt ist. Die Randabschnitte 2 mit den Stegen 3 lassen sich elastisch nach unten biegen, wenn das Verstärkungsprofil 4 mit seinen Enden in das Randprofil an den Stirnseiten des Fachbodens geschoben wird.

## Patentansprüche

1. Fachboden aus Blech, dessen Längsränder zur Formung eines Randprofils abgewinkelt sind, das von einer Stirnfläche des Fachbodens sowie von einem daran unten anschließenden Randabschnitt mit einem nach oben abstehenden Steg gebildet ist, mit einem am Fachboden unten anliegenden, in das Randprofil passenden Verstärkungsprofil, dadurch gekennzeichnet , daß das in an sich bekannter Weise schräg zum Randprofil (1,2,3) angeordnete Verstärkungsprofil (4) an seiner Unterseite beiderends einen zu seiner Längserstreckung schrägen Schlitz (5) aufweist, in welchen der Steg (3) unter elastischer Verformung des Randprofils (1,2,3) einrasten kann.

2. Fachboden nach Anspruch 1, dadurch gekennzeichnet , daß der Schlitz (5) bis zu einer Höhe, die wenig kleiner als die Höhe des Steges (3) ist, in die Seitenschenkel des Verstärkungsprofils (4) hineinreicht.

3. Fachboden nach Anspruch 1 oder 2, dadurch gekennzeichnet , daß der in den Schlitz (5) einrastende Steg (3) die nach oben umgebogene Endkante des Randabschnittes (2) ist.

4. Fachboden nach einem der Ansprüche 1 bis 3, ge kennzeichnet durch lediglich ein einziges, diagonal angeordnetes Verstärkungsprofil (4).

5. Fachboden nach einem der Ansprüche 1 bis 4, d a - durch gekennzeichnet daß das Verstärkungsprofil (4) an seiner Unterseite parallel zum schrägen Schlitz (5) endet und eine schräg nach oben weisende Auflauffläche (6) besitzt.

6. Fachboden nach einem der Ansprüche 1 bis 5, dadurch gekennzeichnet , daß bei einem U-förmigen Verstärkungsprofil (4) die Schlitze (5) in dessen Mittelsteg angeordnet sind.
